# EUROPÄISCHE PATENTSCHRIFT

(11) **EP 2 775 063 B1**
(45) Veröffentlichungstag und Bekanntmachung des Hinweises auf die Patenterteilung: **12.10.2016**
(21) Anmeldenummer: 13157773.6
(22) Anmeldetag: 05.03.2013
(51) Int. Cl.: E04C 2/04, B28B 7/08, B28B 23/02, E04G 21/14

(54) **Verbindungsanordnung zur Bildung zweischaliger Betonfertigteile**
Connection assembly for forming double-shell prefabricated concrete wall elements
Agencement de liaison destiné à la formation de produits finis en béton à double paroi

(43) Veröffentlichungstag der Anmeldung: 10.09.2014
(73) Patentinhaber: PreConTech Precast Concrete Technology e.K., 65468 Trebur (DE)
(72) Erfinder: Rausch, Dieter, 65468 Trebur (DE)
(74) Vertreter: Weilnau, Carsten

(56) Entgegenhaltungen:
- DD-A1- 211 140
- DE-A1- 1 759 820
- DE-A1-102007 014 366
- DE-U1- 29 713 029
- FR-A1- 2 835 272

## Beschreibung

### Technisches Gebiet

Die vorliegende Erfindung betrifft eine Verbindungsanordnung zur Bildung zweischaliger Betonfertigteile, insbesondere von Betonwandelementen, wie z.B. von Beton-Nullwandelementen. Daneben betrifft die Erfindung ein dementsprechendes Betonfertigteil sowie ein Verfahren zur Herstellung solcher Betonfertigteile.

Die Verwendung vorkonfigurierter und maßgefertigter Betonfertigteile, insbesondere von Stahlbetonwandelementen ist für die effiziente und zügige Errichtung von Bauwerken bereits weit verbreitet. Hierbei finden insbesondere sogenannte Doppelwandelemente Verwendung, die einen mehrschaligen, insbesondere zweischaligen Aufbau aufweisen. Typischerweise sind hierbei zwei Betonschalen unter Bildung eines zwischen den Schalen liegenden Hohlraums über Gitterträger miteinander verbunden.

Der Gitterträger ist hierbei in beiden Betonschalen eingebettet und erstreckt sich über den zwischen den Schalen vorgesehenen Hohlraum, welcher auf der Baustelle mit Ort- oder Transportbeton verfüllt wird. Der Ortbeton muss hierbei nicht nur sorgfältig eingebaut werden, sondern im Anschluss an die Hohlraumverfüllung auch fachgerecht verdichtet werden, um insbesondere Hohlräume im Kernbeton zu vermeiden.

Vergleichsweise schmale Hohlräume zwischen den Betonschalen erweisen sich hier als kritisch, da der zugeführte Beton unter Umständen nicht gleichmäßig eingebracht werden kann. Insbesondere bei vergleichsweise hoch ausgebildeten Doppelwandelementen kann dies zu Entmischungen des Frischbetons und somit zu Fehlstellen im Kernbeton führen. Die sich über den Hohlraum hinweg erstreckenden Gitterträger erweisen sich hierfür als nachteilig.

Eine zweischalige und hohl ausgebildete Doppelwand ist z.B. in der DE 198 05 571 C2 beschrieben. Des Weiteren ist aus der DE 10 2007 014 366 A1 eine Bewehrungsvorrichtung für Fertigbau-Teile bekannt, die durch Zug- und /oder Druckelemente realisiert ist, die in noch nicht ausgehärtete Gießmasse einzudrücken ist. Die DE 1 759 820 A1 beschreibt einen Bauelementesatz zur Herstellung einer zweiten Schale einer Wandschalung. Die FR 2 836 272 A1 beschreibt eine mit einer Isolierung versehene Betonwand. Die DD 211 140 A1 offenbart ein Verbindungselement für Stahlbetonzellen bestehend aus vorgefertigten Stahlbetonplatten und Aussteifungsfachwerken und die DE 297 13 029 U1 offenbart einen Transport- und Verlegeanker mit eingeschweißter Querverstrebung für Hohl- und Filigranwände.

Eine weitere Doppelwand mit zwei im Abstand voneinander angeordneten Betonplatten ist aus der DE 199 46 320 A1 bekannt. Ein Abstand der beiden Platten wird hierbei durch eine Vielzahl von zick-zackartig ausgebildeten Versteifungen bewirkt, welche an den Bewehrungen der jeweiligen Platten befestigt sind. Zwischen den Platten ist ferner ein Stahlrohr als Tragsteg für die Doppelwand angeordnet, wobei jedes Ende des Stahlrohrs mit einer Bewehrung versehen ist.

Neben den bereits erwähnten zweischaligen und hohl ausgebildeten Doppelwänden besteht ferner ein Bedarf an sogenannten Nullwänden. Hierbei werden die beiden Betonschalen unmittelbar ohne Zwischenschicht möglichst vollflächig miteinander verbunden. Herstellungstechnisch wird hierbei eine erste Betonschale auf den Frischbeton einer zweiten Schale gelegt. Hierdurch kann im Wesentlichen monolithisches aus zwei Schalen gebildetes Betonfertigteil gefertigt werden, wobei beide gegenüberliegende Betonfertigteil- oder Wandoberflächen die gleiche Struktur eines Schalungstisches aufweisen können.

Die Fertigung solcher Nullwände mit herkömmlichen Gitterträgern als Verbindungsanordnung erweist sich als überaus schwierig oder gar unmöglich, da die Gitterträger, insbesondere deren Obergurte, einer ersten, ausgehärteten und um 180° gedrehten Betonschale typischerweise mit der Bewehrung der zweiten Betonschale kollidieren. Zudem muss die erste, gewendete Betonschale während des gesamten Aushärtens der zweiten Betonschale in einem definierten Abstand gehalten werden.

Produktionstechnisch sind hierfür vergleichsweise großdimensionierte Schaltische und Wendeeinrichtungen, wie etwa Saugschalenwenderoste erforderlich. Alternative Herstellungsverfahren zur beschriebenen Kipptischproduktion sehen z.B. zirkulierende Schaltische in einem Produktionsumfeld vor, die in mehreren Bearbeitungsschritten mit Beton vergossen werden.

Produktionsverfahren bei denen das zuerst gegossene Betonteil nicht gewendet wird haben jedoch den Nachteil, dass zur Bildung beidseitig schalungsglatter Oberflächen des Betonfertigteils zumindest eine der Oberflächen mechanisch nachbearbeitet werden muss. Dies ist vergleichsweise zeitaufwändig und kostenintensiv.

Der vorliegenden Erfindung liegt dem gegenüber die Aufgabe zugrunde, eine verbesserte Verbindungsanordnung zur Bildung eines zweischaligen Betonfertigteils, insbesondere einer Betonnullwand bereitzustellen, welches eine gute Verbindung zweier Betonschalen oder Betonkörper bereitstellt und welches eine effiziente, zügige und kosteneinsparende Massenproduktion von zwei- oder mehrschaligen Betonfertigteilen ermöglicht.

Des Weiteren soll mittels der Verbindungsanordnung die Handhabung von Zwischenprodukten des Betonfertigteils als auch des fertiggestellten Betonfertigteils selbst, etwa zu Transportzwecken oder für den baustellenseitigen Ein- oder Aufbau vereinfacht werden.

### Erfindung und vorteilhafte Ausgestaltungen

Diese Aufgabe wird mit einer Verbindungsanordnung gemäß Patentanspruch 1, mit einem Betonfertigteil nach Patentanspruch 9 sowie mit einem Verfahren zur Herstellung solcher Betonfertigteile gemäß Patentanspruch 12 gelöst.

Vorteilhafte Ausgestaltungen sind hierbei jeweils Gegenstand abhängiger Patentansprüche.

Die erfindungsgemäße Verbindungsanordnung ist zur Bildung eines zweischaligen Betonfertigteils, insbesondere einer Nullwand oder einer Doppelwand mit im Abstand voneinander angeordneten Betonschalen ausgebildet. Die Verbindungsanordnung weist hierbei zumindest zwei Ankerteile auf, welche an einem Träger voneinander beabstandet angeordnet sind. Die Ankerteile weisen jeweils zwei Endabschnitte auf, die sich in unterschiedlichen Richtungen vom Träger weg erstrecken.

Typischerweise sind gegenüberliegende erste und zweite Endabschnitte der Ankerteile jeweils beabstandet vom Träger angeordnet und erstrecken sich von unterschiedlichen, insbesondere von gegenüberliegenden Außenseiten des Trägers in einer vom Träger wegweisenden Richtung. Die zumindest zwei Ankerteile sind hierbei derart am Träger angeordnet, dass erste Endabschnitte der zumindest zwei Ankerteile in einer ersten gedachten Ebene liegen oder eine derartige erste Ebene aufspannen. Jene erste gedachte Ebene erstreckt sich hierbei im Wesentlichen parallel zu einer zweiten gedachten Ebene. In dieser kommen gegenüberliegende, zweite Endabschnitte der zumindest zwei Ankerteile zu liegen.

Mittels den beabstandet voneinander am Träger angeordneten und sich jeweils in zwei unterschiedlichen, insbesondere entgegengesetzten Richtungen vom Träger wegerstreckenden Ankerteilen, kann erreicht werden, dass die Verbindungsanordnung direkt auf einer Aufstandsebene bzw. auf einem Schaltisch einer Schalungsanordnung zur Bildung eines ersten Betonkörpers positionierbar ist. Die erste gedachte Ebene kann hierbei mit der Ebene der Aufstandsfläche bzw. mit der Ebene des Schaltischs zusammenfallen.

Es ist hierbei insbesondere vorgesehen, dass die Ankerteile beim Betonieren eines ersten Betonkörpers nur bereichsweise von Frischbeton umschlossen und insoweit auch nur bereichsweise in der ersten etwa vom ersten Betonkörper gebildeten Betonschale verankert werden. Gegenüberliegende zweite Endabschnitte der Ankerteile ragen somit aus der obenliegenden Oberfläche bzw. Verbindungsfläche des ersten Betonkörpers heraus.

Indem jene zweiten Endabschnitte der Ankerteile in einer zweiten gedachten Ebene zu liegen kommen, welche sich im Wesentlichen parallel zur ersten gedachten Ebene bzw. parallel zum Schaltisch erstreckt, kann die erste mit den zumindest zwei Ankerteilen versehene Betonschale nach einem Aushärten des Betons um 180° gewendet werden und auf eine weitere, mit Frischbeton verfüllte Schalungsanordnung gelegt werden, wobei die zweiten Endabschnitte der Ankerteile in den Frischbeton eindringen oder eintauchen und sich an einer Aufstandsebene der zweiten Schalungsanordnung bzw. auf einem entsprechenden Schalungstisch abstützen.

Auf diese Art und Weise kann die Verbindungsanordnung nicht nur zum Verbinden zweier Betonkörper, sondern auch zur Einhaltung eines vorgegebenen Abstandes der Betonkörper zueinander fungieren. Der Verbindungsanordnung kommt somit einer Doppelfunktion zu. Sie ist dazu ausgebildet, zwei Betonkörper, etwa zwei Betonschalen, miteinander zu verbinden, als auch die beiden Betonkörper oder Betonschalen, insbesondere während des Aushärtens eines der beiden Betonkörpers in einem vorgegebenen definierten Abstand zu halten.

Insoweit kann die Verbindungsanordnung zugleich als Abstandshalter für die Fertigung zweischaliger Betonfertigteile, insbesondere von Betonnullwänden oder Betondoppelwänden fungieren, wobei bei letztgenannten die zwei Betonschalen unter Bildung eines Hohlraums in einem vorgegebenen Abstands, ggf. unter Bildung eines Hohlraums zueinander angeordnet sind.

Die zumindest zwei Ankerteile können etwa gleich lang ausgebildet und im Wesentlichen parallel zueinander am Träger angeordnet sein. Es ist hierbei insbesondere denkbar, dass sich die Ankerteile unter einem Winkel von in etwa 90° zur Längserstreckung des Trägers erstrecken. Der Träger ist hierbei insbesondere zwischen gegenüberliegenden Endabschnitten der Ankerteile angeordnet. Er kann sich in etwa mittig zwischen den gegenüberliegenden Endabschnitten der Ankerteile befinden.

Typischerweise ist der Träger um zumindest 1/5, 1/4 oder 1/3 der Längserstreckung der Ankerteile von dem ersten und/oder dem zweiten Endabschnitt der Ankerteile entfernt angeordnet.

Die Ankerteile, insbesondere ihre zueinander gegenüberliegenden Endabschnitte grenzen lediglich punktuell an die erste und/oder die zweite gedachte Ebene an. Das heißt die Querschnittsfläche der Endabschnitte der Ankerteile mittels welcher diese mit der Aufstandsebene einer Schalungsanordnung in Anlagestellung gelangen ist vergleichsweise klein. Sie beträgt weniger als 1 cm², weniger als 5 mm², weniger als 3 mm² oder sogar weniger als 2 mm².

Durch jene zumindest vergleichsweise filigrane Ausgestaltung des Querschnitts der Endabschnitte der Ankerteile kann erreicht werden, dass die gegenüberliegenden Endabschnitte, insbesondere freie Enden der Ankerteile, trotz Anlagestellung mit der Schalungsanordnung weitgehend vollständig von Beton umschlossen werden, so dass die Endabschnitte der Ankerteile im späteren Betonfertigteil von außen nicht oder nur kaum sichtbar sind.

Die zumindest zwei Ankerteile der Verbindungsanordnung können, müssen aber nicht notwendigerweise parallel zueinander ausgerichtet sein. Es sind vielfältigste Ausgestaltungen denkbar, bei welchen die Ankerteile unterschiedlich zueinander ausgerichtet sind und unterschiedliche Längen aufweisen. Es ist jedoch jeweils gefordert, dass die gegenüberliegenden Endabschnitte der Ankerteile in den zueinander parallel ausgerichteten gedachten ersten und zweiten Ebenen liegen.

Es ist ferner ein sich zwischen den beiden gedachten Ebenen erstreckendes Befestigungselement am Träger angeordnet. Dieses weist im Bereich zumindest eines, an die erste oder an die zweite Ebene heranragenden Endabschnitts eine Verbindungsstruktur zur Bildung einer lösbaren Verbindung mit einem Hebezeug auf. Das Befestigungselement kann insoweit vergleichbar den Ankerteilen in den ersten als auch in den zweiten Betonkörper eingebettet werden.

Sein an die erste oder zweite Ebene heranragender Endabschnitt kann entweder direkt in der Ebene zu liegen kommen oder aber geringfügig von der Ebene beabstandet sein. Der Endabschnitt des Befestigungselements ragt jedoch nicht durch jene Ebene hindurch, sondern kommt insoweit innerhalb des späteren Betonkörpers und somit gegenüber den Endabschnitten der Ankerteile zurückversetzt zu liegen.

In dem das Befestigungselement über den Träger mit den Ankerteilen verbunden ist und ferner auch selbst und unmittelbar im Betonkörper verankerbar ist, kann das Befestigungselement zur Handhabung des ersten Betonkörpers sowie der Handhabung des gesamten Betonfertigteils dienen.

Insbesondere kann mittels des Befestigungselements der in einer ersten Schalungsanordnung gegossene erste Betonkörper durch eine z.B. genormte Verbindung mit einem Hebezeug angehoben und somit aus der ersten Schalungsanordnung herausgehoben werden.

Mittels des Befestigungselements kann der mit der zumindest einen Verbindungsanordnung versehene erste Betonkörper auch variabel ausgerichtet, insbesondere aufgestellt und gewendet werden. Des Weiteren kann das Befestigungselement auch nach Fertigstellung des Betonfertigteils als Transportmittel für das Betonfertigteil fungieren.

Über das mittels der Verbindungsanordnung in das Betonfertigteil integrierte Befestigungselement kann das gesamte Betonfertigteil mit baustellenseitig vorgesehenen Hebezeugen angehoben, positioniert, ausgerichtet und in vorgesehener Ausrichtung bauseits abgesenkt werden. Ferner kann das fertige Betonfertigteil etwa zu Transportzwecken oder aber auch in einer bauseits vorgesehenen Endlage mittels Stützen oder Streben fixiert und stabilisiert werden.

Das Befestigungselement weist ferner im Bereich zumindest eines an die erste oder zweite Ebene heranragenden Endabschnitts eine in Form eines Innengewindes ausgebildete Verbindungsstruktur auf. Das Befestigungselement kann an seinen gegenüberliegenden Endabschnitten weitgehend identisch oder symmetrisch ausgebildet sein und an beiden gegenüberliegenden Endabschnitten jeweils einen Verbindungsstruktur aufweisen. Indem sich das Befestigungselement in etwa über den gesamten Zwischenraum zwischen den beiden gedachten Ebenen erstreckt, kann mittels ein und desselben Befestigungselements das spätere Betonfertigteil von beiden Schalungsseiten aus eine Handhabung erfahren und dementsprechend sowohl an seiner Unterseite als auch an seiner Oberseite mit geeigneten Hebezeugen zu Fertigungs-, Transport- und Einbauzwecken positioniert und ausgerichtet werden.

Das Befestigungselement weist zudem eine mit einem Innengewinde versehene Hülse auf. In jene Hülse kann z.B. ein mit einem Schraubbolzen versehener Befestigungsanker eines Hebezeugs eingeschraubt werden. Auf diese Art und Weise kann eine besonders einfache und sichere sowie stabile Verbindung mit einem Hebezeug bereitgestellt werden.

Nach einer Weiterbildung ist ferner vorgesehen, dass die Ankerteile zumindest bereichsweise eine gekrümmte, gewellte, gewendelte, gezackte oder gebogene Kontur aufweisen, mittels welcher die Ankerteile formschlüssig in einem ersten Betonkörper verankerbar sind. Eine derart ungeradlinige Ausgestaltung der Ankerteile dient der Fixierung der Ankerteile im ausgehärteten Betonkörper.

Aufgrund einer gekrümmten, gewellten, gewendelten, gezackten oder ansonsten beliebige gebogenen Außenkontur sind die Ankerteile selbst unter Einwirkung einer nennenswerten Zugbelastung fest und unmittelbar im Betonkörper fixiert, ohne dass eine gesonderte Befestigung der Ankerteile mit einer Bewehrung des Betonkörpers erforderlich ist.

Nach einer weiteren Ausgestaltung sind die Ankerteile aus einem korrosionsbeständigen Material gefertigt. Die Ankerteile sind ferner in Verbindungsrichtung, d.h. entlang der Flächennormalen der ersten oder zweiten gedachten Ebene druckstabil ausgebildet, um insbesondere eine Last eines ersten Betonkörpers zu tragen, wenn dieser auf einer mit Frischbeton versehenen Schalungsanordnung aufgelegt wird. Die Ankerteile sind bevorzugt als Edelstahlanker ausgebildet, welches eine ausreichende Druckstabilität sowie Korrosionsbeständigkeit aufweist.

Die korrosionsbeständige Ausgestaltung ist insoweit von Bedeutung, als dass die Endabschnitte der Ankerteile bis an die Außenoberfläche des Betonfertigteils heranragen. Da die Verbindungsanordnung lediglich punktuell mit im Querschnitt vergleichsweise filigran ausgestalteten Ankerteilen versehen ist, hält sich der Material- und Kostenaufwand für die Verwendung korrosionsbeständigen Materials in Grenzen.

Nach einer weiteren Ausgestaltung ist die Verbindungsanordnung mittels den zumindest zwei Ankerteilen kippsicher auf einer mit der ersten oder der zweiten Ebene zusammenfallenden Aufstandsebene aufstell- oder positionierbar. Die Ankerteile sind insbesondere derart ausgestaltet und am Träger angeordnet, dass sie in einer vorgegebenen Ausrichtung, in welcher sich die Ankerteile z.B. in Wesentlichen senkrecht zur Aufstandsebene erstrecken, auf dieser stabil und kippsicher aufgestellt werden können.

Sofern die Verbindungsanordnung lediglich zwei Ankerteile aufweist, ist es von Vorteil, wenn zumindest eines der beiden Ankerteile zwei in der Aufstandsebene voneinander beabstandete freie Enden oder Endabschnitte aufweist, so dass die Verbindungsanordnung nach dem Prinzip eines Dreibeins kippsicher auf der Aufstandsebene positionierbar ist.

Sofern die Verbindungsanordnung mehr als zwei Ankerteile aufweist, können einzelne Ankerteile auch lediglich als Ankerstäbe ausgebildet sein. Für ein kippsicheres Aufstellen der Verbindungsanordnung auf der Aufstandsebene, etwa auf einem Schaltisch einer Schalungsanordnung ist es ferner von Vorteil, wenn der Träger eine zumindest bereichsweise gebogene oder geknickte Außenkontur aufweist, damit die zumindest drei Ankerteile nicht nur in einer, sondern in beiden, die erste oder zweite gedachte Ebene aufspannenden Richtungen (x, y) voneinander beabstandet sind.

Nach einer weiteren Ausgestaltung weist auch der Träger in Richtung des Abstandes der zumindest zwei Ankerteile zumindest bereichsweise eine gekrümmte, gewellte, gewendelte, gezackte oder gebogene Kontur auf. Hierdurch kann der Träger selbst zumindest bereichsweise formschlüssig in den ersten oder in einen zweiten Betonkörper eingebettet und dementsprechend im Beton formschlüssig verankert werden.

Andererseits kann mit jener Kontur des Trägers erreicht werden, dass die ersten und/oder zweiten Endabschnitte der sich z.B. im Wesentlichen senkrecht zur Längsachse des Trägers erstreckenden ersten und zweiten Ankerteile in beiden Richtungen (x, y) parallel zur ersten oder zweiten Ebene voneinander beabstandet sind. Auf diese Art und Weise kann ein kippsicheres Positionieren und Aufstellen der Ankerteile auf der Aufstandsfläche der Schalungsanordnung unterstützt werden.

Für den Fertigungsprozess des Betonfertigteils kann das Befestigungselement an seinen Endabschnitten ein Verschlusselement, z.B. in Form einer Verschlusskappe oder eines Verschlussstopfens aufweisen, welches einerseits das Eindringen von Frischbeton in das als Hülse ausgebildete Befestigungselement verhindert und welches andererseits, etwa durch eine flanschartige und radial nach außen, vom freien Ende des Befestigungselements hervorstehende scheibenartige Ausgestaltung dafür Sorge tragen kann, dass das Befestigungselement in einer Vertiefung oder Ausnehmung der späteren Außenseite des Betonfertigteils zu liegen kommt.

Durch einen etwa scheibenartig ausgestaltete Verschlussstopfen für das Befestigungselement kann in der Schalungsaußenseite des Betonfertigteils eine Vertiefung oder Ausnehmung mit einem definierten Durchmesser und mit einem im Wesentlichen ebenen Boden gebildet werden, welcher zur Aufnahme von Zug- oder Druckkräften des Hebezeugs besonders gut geeignet ist. Die vom Verschlussstopfen des Befestigungselement gebildete Vertiefung oder Ausnehmung in der Außenseite des Betonfertigteils kann nach fachgerechtem Einbau oder Endmontage des Betonfertigteils verfüllt, etwa verspachtelt werden.

Mittels der vom Verschlussstopfen gebildeten Ausnehmung oder Aufnahmevertiefung kann aber insbesondere erreicht werden, dass das Hebezeug in einer zur Außenoberfläche berührungsfreien oder berührungslosen Konfiguration mit dem Befestigungselement verbindbar ist. Beschädigungen der Außenoberfläche oder Schalungsseite des Betonfertigteils durch das Hebezeug können somit effektiv vermieden werden.

Der Verschlussstopfen kann ferner aus einem thermoplastischem Kunststoff gefertigt sein. Des Weiteren ist von Vorteil vorgesehen, dass eine dem Befestigungselement abgewandte Außenseite des Verschlussstopfens in etwa bündig mit den ersten und/oder den zweiten Endabschnitten der zumindest zwei Ankerteile der Verbindungsanordnung zu liegen kommt. Insoweit kann der Verschlussstopfen eine zusätzliche Abstützung gegenüber einer Aufstandsebene bereitstellen und ein kippsicheres Positionieren der Verbindungsanordnung auf z.B. einem Schalungstisch unterstützen.

Des Weiteren kann durch die Ausgestaltung des Verschlussstopfens aus thermoplastischem Kunststoff erreicht werden, den Verschlussstopfen und mit ihm die gesamte Verbindungsanordnung etwa durch bereichsweises Aufschmelzen des Kunststoffs adhäsiv oder kraftschlüssig mit der Aufstandsebene zu verbinden. Insoweit kann der Verschlussstopfen auch zur Fixierung der Verbindungsanordnung in der x-y-Ebene gegenüber einer Schalungsanordnung Verwendung finden.

Nach einer weiteren Ausgestaltung weisen die Ankerteile eine im Wesentlichen längserstreckte oder eine zumindest zwei Schenkel umfassende U-förmige Außenkontur auf. Bei einer U-förmigen Außenkontur ist insbesondere vorgesehen, dass ein, etwa der erste Endabschnitt des Ankerteils, zwei voneinander beabstandete freie Enden aufweist, die den Schenkelenden der U-förmigen Ausgestaltung entsprechen. Der gegenüberliegende Endabschnitt, etwa der zweite Endabschnitt, kann hierbei z.B. eine bügelartige und dementsprechend abgerundete Ausgestaltung aufweisen.

Die U-förmige Ausgestaltung ist insoweit von Vorteil, als dass das entsprechende Ankerteil mit zwei Schenkeln und somit mit zwei freien Endabschnitten versehen ist, mittels derer die Verbindungsanordnung selbst bei nur zwei Ankerteilen bereits kippsicher auf der Aufstandsebene aufstellbar ist.

Des Weiteren kann mit der U-förmigen Ausgestaltung erreicht werden, dass das U-förmige Ankerteil mit den unten, zur ersten Ebene hin gewandten freien Schenkelenden kollisionsfrei über die Bewehrung des ersten Betonkörpers gestülpt werden kann. Insoweit ist eine Anordnung der Ankerteile denkbar, dass etwaige sich in etwa parallel zur Aufstandsebene erstreckende Bewehrungselemente, etwa in Form von Stahlstäben, zwischen den Schenkeln der Ankerteile zu liegen kommen.

Des Weiteren kann der in etwa bügelartig ausgebildete zweite Endabschnitt des U-förmigen Ankerteils laschenartig aus dem ersten Betonkörper herausragen. Jener Bügelabschnitt kann insoweit ebenfalls zum Anheben und Positionieren sowie Ausrichten des ersten Betonkörpers grundsätzlich verwendet werden. Für die Anordnung eines U-förmigen Ankerteils am Träger ist ferner vorgesehen, dass sich die z.B. nach unten, zur ersten Ebene hin erstreckenden freien Enden der beiden Schenkel eine gewellte oder gewendelte Außenkontur aufweisen, während der gegenüberliegende zweite Endabschnitt des U-förmigen Ankerteils einen lediglich in einer Ebene verlaufenden U-förmig geformten Bügelabschnitt aufweist.

Der in sich gebogene, etwa U-förmig ausgebildete und sich von einer Seite des Trägers wegerstreckende Bügelabschnitt kann bereits aufgrund seiner Formgebung eine formschlüssige Verbindung mit dem zweiten Betonkörper bilden, während die freien Endabschnitte der Schenkelenden des U-förmigen Ankerteils bevorzugt gewellt, gewendelt oder gezackt oder auch nur bereichsweise gebogen ausgebildet sind, damit die Ankerteile auch hier eine formschlüssige Verbindung mit dem ersten Betonkörper bilden können.

Alternativ zu im Wesentlichen längserstreckten oder U-förmig ausgebildeten Ankerteilen ist natürlich auch denkbar, die Ankerteile ringartig, Z-förmig oder M-förmig oder nach Art eines Dreiecks auszubilden.

Das Ankerteil kann, wie bereits erwähnt, eine stabförmige, entweder geradlinige oder auch gebogene, etwa eine U-förmige Kontur aufweisen, wobei das Ankerteil selbst bzw. der den Ankerteil bildende Stab z.B. als Rundstab oder als vergleichsweise dicker Edelstahldraht ausgebildet ist. Insoweit kann insbesondere die U-förmige Ausgestaltung des Ankerteils einer Haarnadel ähneln.

Nach einer weiteren Ausgestaltung der Verbindungsanordnung ist zumindest eines der Ankerteile innenseitig eines gekrümmten, gewellten, gewendelten, gezackten oder gebogenen Abschnitts des Trägers mit dem Träger verbunden. So kann der Träger insbesondere einzelne Knickstellen oder abgeknickte, bzw. gebogene Bereiche aufweisen. Die Anordnung an einer Innenseite des gekrümmten, geknickten oder anderweitig nicht geradlinig ausgebildeten Abschnitts am Träger ist insoweit von Vorteil, als dass das Ankerteil, etwa ein Schenkel des U-förmigen Ankerteils möglichst eng von der gebogenen oder gekrümmten Kontur des Trägers eingefasst oder umschlossen ist.

Auf diese Art und Weise kann eine besonders stabile und langlebige Verbindung von Ankerteil und Träger erreicht werden. Typischerweise ist das Ankerteil mit dem Träger verschweißt.

In einem weiteren Aspekt ist ferner ein Betonfertigteil mit einem ersten Betonkörper und mit zumindest einer zuvor beschriebenen Verbindungsanordnung vorgesehen. Die zumindest zwei Ankerteile der Verbindungsanordnung sind hierbei bereichsweise im ersten Betonkörper verankert. Es ist hierbei insbesondere vorgesehen, dass z.B. die ersten Endabschnitte der zumindest zwei Ankerteile im Betonkörper verankert sind, während die zweiten, gegenüberliegend vorgesehenen Endabschnitte der Ankerteile aus einer Verbindungsfläche des ersten Betonkörpers herausragen. Insoweit ragen die Ankerteile bereichsweise aus dem Betonkörper heraus, um eine formflüssige Verbindung mit einem zweiten Betonkörper zu bilden.

Das Betonfertigteil kann zumindest einen Betonkörper aus herkömmlichem Beton oder aus Leichtbeton aufweisen. Leichtbeton weist typischerweise eine geringere Trockenrohdichte von maximal 2000 kg /m³ auf. Vorliegend kann der Leichtbetonkörper mit Kornporositäten zur Bildung eines sogenannten geschlossenen Gefüges ausgebildet sind. Alternativ kann der Leichtbeton mit Blähton oder dergleichen porenbildenden, vergleichsweise dichten Zuschlägen zur Bildung eines haufwerksporigen Gefüges versetzt sein.

Für die Fertigung des ersten Betonkörpers ist insbesondere vorgesehen, dass die Verbindungsanordnung auf einer Aufstandsebene, welche mit dem Schalungstisch einer für den ersten Betonkörper vorgesehenen Schalungsanordnung zusammenfällt, kippsicher aufgestellt und bereits durch ihre kippsichere Aufstellung in vorgesehener Art und Weise nicht nur positioniert, sondern auch ausgerichtet sind.

Die Ankerteile können sich hierbei im Wesentlichen senkrecht zur Aufstandsebene erstrecken. Es ist hierbei insbesondere vorgesehen, dass sämtliche in den ersten Betonkörper eingelassenen Ankerteile sämtlicher Verbindungsanordnungen auf der Aufstandsebene stehen und sich an dieser abstützen. Indem sich die Ankerteile gegenüberliegend hierzu, nämlich mit ihren zweiten Enden in einer sich zur Aufstandsebene im Wesentlichen parallel erstreckenden zweiten Ebene befinden, können die Ankerteile als Abstandshalter fungieren, die insbesondere gleichmäßig oder regelmäßig über der Fläche des Betonkörpers verteilt angeordnet eine vergleichsweise gleichmäßige Abstützung des ersten Betonkörpers gegenüber einer zweiten Aufstandsebene bereitstellen können, insbesondere dann, wenn der erste Betonkörper in einer um 180° gedrehten Konfiguration mit den nach unten ragenden zweiten Endabschnitten der Ankerteile auf einer mit Frischbeton versehenen zweiten Schalungsanordnung positioniert wird.

Nach einer weiteren Ausgestaltung weist das Betonfertigteil ferner einen zweiten Betonkörper auf, in welchem die aus der Verbindungsfläche des ersten Betonkörpers herausragenden Ankerteile zumindest bereichsweise verankert sind. Es sind hierbei unterschiedliche Konfigurationen denkbar. So kann mittels der Verbindungsanordnungen ein als Nullwand ausgebildetes zweischaliges Betonfertigteil gefertigt werden. Hierbei kommen diejenigen Abschnitte der Ankerteile, welche aus dem ersten Betonkörper herausragen, nahezu vollständig im zweiten Betonkörper zu liegen.

Bei anderen Ausgestaltungen, etwa bei Bildung einer Doppelwand oder Hohlwand kann vorgesehen werden, dass lediglich der zweite Endabschnitt der Ankerteile entsprechend der Dicke des zweiten Betonkörpers in diesen eindringen, wobei erster und zweiter Betonkörper in einem vorgegebenen Abstand zueinander bleiben. Hierbei kann ferner vorgesehen werden, eine Dämmschicht zwischen dem ersten und dem zweiten Betonkörpers vorzusehen.

Die Dämmschicht kann z.B. auf den in der zweiten Schalungsanordnung befindlichen Frischbeton aufgelegt werden, bevor der um 180° gedrehte erste Betonkörper mit den hiervon hervorstehenden zweiten Enden der Ankerteile voran auf die zweite Schalungsanordnung abgesenkt wird. Insoweit eignet sich die Verbindungsanordnung gleichermaßen für die Herstellung von Nullwänden, Doppelwänden als auch für die Verwirklichung von zweischaligen Betonfertigteilen mit integrierter Dämmschicht.

Nach einer weiteren Ausgestaltung fallen die von den Ankerteilen der Verbindungsanordnung gebildeten ersten und zweiten gedachten Ebenen mit gegenüberliegenden Schalungsaußenseiten des Betonfertigteils zusammen. Die Aufbauhöhe der Ankerteile senkrecht zur ersten oder zweiten gedachten Ebene entspricht insoweit der Wandstärke des zweischaligen, den ersten und den zweiten Betonkörper aufweisenden Betonfertigteils.

Nach einem weiteren unabhängigen Aspekt ist schließlich ein Verfahren zur Herstellung eines Betonfertigteils vorgesehen, welches unter Verwendung einer zuvor beschriebenen Verbindungsanordnung durchführbar ist. Das Verfahren beginnt mit dem Positionieren zumindest einer Verbindungsanordnung auf einer Aufstandsebene einer ersten Schalungsanordnung. Hierbei stützen sich die zumindest zwei Ankerteile der Verbindungsanordnung mit ihren ersten Endabschnitten an der Aufstandsebene ab. Mit anderen Worten steht die Verbindungsanordnung mit den ersten Endabschnitten ihrer zumindest zwei oder mehr Ankerteile auf der Aufstandsebene der Schalungsanordnung, die typischerweise mit der Ebene eines Schalungstischs in einem Massenfertigungsprozess zusammenfällt.

In der Schalungsanordnung ist typischerweise auch eine Bewehrung zur Bildung eines ersten Betonkörpers vorgesehen.

In einem weiteren Schritt wird die erste Schalungsanordnung zumindest bereichsweise mit Frischbeton zur Bildung eines ersten Betonkörpers befüllt. Die Füllmenge ist hierbei derart bemessen, dass die Ankerteile zumindest bereichsweise im ersten Betonkörper verankert werden, aber bereichsweise, typischerweise mit ihren gegenüberliegenden zweiten Endabschnitten, aus einer Oberfläche des Frischbetons, welche mit einer späteren Verbindungsfläche des ersten Betonkörpers zusammenfällt, herausragen.

Sobald der in der Schalungsanordnung befindliche Frischbeton eine ausreichende Festigkeit aufweist, wird der zumindest partiell ausgehärtete erste Betonkörper gewendet.

Anschließend wird der gewendete, typischerweise um 180° gedrehte Betonkörper, oberhalb einer oder auf einer mit Frischbeton versehenen zweiten Schalungsanordnung derart angeordnet, dass sich die zweiten, aus dem aus dem ersten Betonkörper herausragenden Endabschnitte der Ankerteile, an einer Aufstandsebene der zweiten Schalungsanordnung abstützen. Die mit Frischbeton versehene zweite Schalungsanordnung dient hierbei der Bildung des zweiten Betonkörpers, welcher mittels der Verbindungsanordnung, insbesondere mit den daran vorgesehenen Ankerteilen, mit dem ersten Betonkörper dauerhaft und unlösbar verbunden wird.

Daneben stellt die Verbindungsanordnung, insbesondere mit ihren ersten und zweiten Ankerteilen, einen Abstandshalter zur Verfügung, mittels welchem der erste Betonkörper in einem vorgegebenen Abstand zur Aufstandsebene der zweiten Schalungsanordnung gehalten werden kann. Es ist hierbei insbesondere vorgesehen, dass mehrere Verbindungsanordnungen etwa gleichmäßig über die Fläche des ersten, mithin des zweiten Betonkörpers verteilt angeordnet sind. Auf diese Art und Weise kann eine gleichmäßige Abstützung und gleichmäßige Kraftübertragung vom ersten Betonkörper in die zweite Schalungsanordnung zumindest während des Aushärtens des zweiten Betonkörpers bereitgestellt werden.

Erfindungsgemäß ist zur Herstellung des Betonfertigteils ferner die Verwendung einer mit einem Befestigungselement versehenen Verbindungsanordnung vorgesehen. Die Verbindungsanordnung kann ähnlich wie die zweiten Endabschnitte der Ankerteile aus der Oberfläche bzw. aus der Verbindungsfläche des ersten Betonkörpers nach dem Gießen und Aushärten des ersten Betonkörpers herausragen und somit mittels eines mit dem Befestigungselement zusammenwirkenden Hebezeugs aus der ersten Schalungsanordnung angehoben werden.

Wie bereits zuvor beschrieben, kann mittels dem in den ersten Betonkörper integrierten Befestigungselement der erste Betonkörper nicht nur angehoben, sondern auch gewendet und/oder oberhalb oder auf der zweiten, mit Frischbeton bereits versehenen Schalungsanordnung derart positioniert und abgesenkt werden, dass die zweiten Enden der Ankerteile in den Frischbeton der zweiten Schalungsanordnung eintauchen und sich an der Aufstandsebene der zweiten Schalungsanordnung abstützen.

Es ist hierbei insbesondere von Vorteil, wenn das Befestigungselement an seinen beiden gegenüberliegenden Endabschnitten eine Verbindungsstruktur, etwa in Form eines Schraubgewindes, aufweist. Somit kann das Hebezeug zum Anheben und etwa zum Wenden des ersten Betonkörpers um 90° mit einem zweiten Endabschnitt des Befestigungselements temporär verbunden werden.

In einer aufgestellten, etwa um 90° auf die Seite gedrehten Ausrichtung kann das Hebezeug sodann umgesetzt werden und etwa mit einem ersten Endabschnitt des Befestigungselements verbunden werden, so dass der bereits gegossene erste Betonkörper um weitere 90° gewendet, somit von oben gehalten, auf die zweite Schalungsanordnung abgesenkt werden kann.

Mittels der erfindungsgemäßen Verbindungsanordnung können insbesondere Nullwand-Betonfertigteile in hoher Güte und mit beidseitig schalungsglatter Oberfläche gefertigt werden, wobei eine Oberflächenbearbeitung, etwa mit Ausnahme des Verfüllens etwaiger Vertiefungen oder Ausnehmungen im Bereich des Befestigungselements nicht mehr erforderlich ist. Insoweit kann die Produktionskapazität bestehender Produktionsanlagen für Betonfertigteile merklich verbessert und gesteigert werden, da die bislang erforderlichen Oberflächennachbearbeitungsprozesse entfallen können.

Die Verbindungsanordnungen, welche typischerweise über die Fläche des Betonfertigteils regelmäßig verteilt und dementsprechend punktuell vorzusehen sind, können bisherige zur Verbindung von Betonschalen für Doppelwände vorgesehene Gitterträger vollständig ersetzen. Da die Verbindungsanordnungen lediglich punktuell, und über die Fläche des Betonfertigteils jeweils voneinander beabstandet im Betonfertigteile verankert sind, kann auch das Verfüllen von hohlen Doppelwänden mit Ortbeton vereinfacht und qualitativ verbessert werden.

### Kurzbeschreibung der Figuren

Weitere Ziele, Merkmale sowie vorteilhafte Anwendungsmöglichkeiten der Erfindung werden in der nachfolgenden Beschreibung von Ausführungsbeispielen erläutert. Die Verbindungsansordnung nach Figuren 1 und 2 weist keine Hülse auf und ist somit nicht Teil der Erfindung.

Hierbei zeigen:
- Fig.1: eine Seitenansicht der erfindungsgemäßen Verbindungsanordnung nach einer ersten Ausgestaltung,
- Fig. 2: die Verbindungsanordnung gemäß Fig. 1 von oben betrachtet,
- Fig. 3: eine zweite Ausgestaltung der Verbindungsanordnung mit einem Befestigungselement in Seitenansicht,
- Fig. 4: die Verbindungsanordnung gemäß Fig. 3 von oben betrachtet,
- Fig. 5: eine Seitenansicht der in einer ersten Schalungsanordnung angeordneten Verbindungsanordnung in Seitenansicht,
- Fig. 6: entspricht der Konfiguration gemäß Fig, 5, jedoch nach Einfüllen von Frischbeton in die erste Schalungsanordnung,
- Fig. 7: zeigt die Verbindung der Verbindungsanordnung mit einem Hebezeug zum Anheben des ersten Betonkörpers,
- Fig. 8: zeigt den angehobenen und auf die Seite gewendeten ersten Beton körper,
- Fig. 9: verdeutlicht das Umsetzen des Hebezeugs am Befestigungselement,
- Fig. 10: zeigt den um 180° gewendeten ersten Betonkörper während eines Absenkens auf eine zweite, mit Frischbeton versehene Schalungsanordnung und
- Fig. 11: zeigt das fertige Betonfertigteil im Querschnitt

### Detaillierte Beschreibung

In Figur 1 ist die Verbindungsanordnung 10 nach einer ersten Ausgestaltung in einer Seitenansicht in der x-z-Ebene gezeigt, während Figur 2 die Verbindungsanordnung 10 von oben in der x-y-Ebene darstellt. Die Verbindungsanordnung 10 weist einen sich in etwa horizontal erstreckenden Träger 18 auf, an welchem zumindest zwei, im vorliegenden Ausführungsbeispiel drei Ankerteile 12, 14, 16 angeordnet sind. Die Ankerteile 12, 14, 16 sind U-förmig ausgebildet. Sie weisen nach oben ragend einen zweiten Endabschnitt 22 auf, welcher bügelartig geformt ist. Gegenüberliegend, an einem vorliegend unten gezeigten ersten Endabschnitt 20 weisen sämtliche Ankerteile 12, 14, 16 zwei Schenkel 12A, 12B auf, die mit ihren freien Enden eine erste gedachte Ebene 1 bilden. Folglich liegen sämtliche unteren, d.h. ersten Endabschnitte 20 der drei Ankerteile 12, 14, 16 in einer gemeinsamen Ebene 1.

Gleiches gilt auch für die gegenüberliegenden, zweiten, bügelförmig ausgebildeten Endabschnitte 22 der drei Ankerteile 12, 14, 16. Diese kommen in einer zweiten, gedachten Ebene 2 zu liegen, welche sich im Wesentlichen parallel zur ersten gedachten Ebene 1 erstreckt. In einer späteren Einbaulage im Betonfertigteil ist vorgesehen, dass erste und zweie Ebenen 1, 2 mit den Schalungsaußenseiten 102, 104 des fertigen Betonfertigteils 100 zusammenfallen, wie dies z.B. in Fig. 11 verdeutlich ist.

Die Ankerteile 12, 14, 16 weisen vorliegend eine an eine Haarnadel erinnernde Außenkontur auf. Insoweit sind die ersten Endabschnitte 20 der Ankerteile 12, 14, 16 gewellt ausgebildet, um insbesondere mit einem ersten, in den Figuren 6 bis 10 gezeigten Betonkörper 40 eine formschlüssige Verbindung, bzw. eine formschlüssige Verankerung zu bilden. Da die gegenüberliegenden Endabschnitte 20, 22 der Ankerteile 12, 14, 16 in ihrer Endeinbaulage im Betonfertigteil 100 an dessen Schalungsaußenseiten 102, 104 heranragen oder angrenzen, sind die Ankerteile 12, 14, 16 aus einem korrosionsbeständigen Material, insbesondere aus Edelstahl gefertigt.

Aus Figur 2 ergibt sich ferner, dass der Träger 18, mit welchem die Ankerteile 12, 14, 16 verbunden, insbesondere verschweißt sind, eine in der x-y-Ebene zumindest bereichsweise gekrümmte, gewellte, gewendelte, gezackte oder gebogene Kontur aufweist. Durch diese Formgebung kann der Träger 18 selbst eine formschlüssige Verankerung in einem der das Betonfertigteil 100 bildenden Betonkörper 40, 60 erfahren.

Andererseits kann durch die Ausgestaltung des Trägers 18 erreicht werden, dass die daran befestigten Ankerteile 12, 14, 16 bezogen auf die x-y-Ebene, welche sich im Wesentlichen parallel zur ersten oder zweiten gedachten Ebene 1, 2 erstreckt, einen Versatz sowohl in X-Richtung als auch in Y-Richtung aufweisen. Hierdurch kann eine kippsichere bzw. stabile Orientierung der Verbindungsanordnung 10 erreicht werden, wenn diese z.B. auf eine Aufstandsebene 42 einer in Figur 5 schematisch dargestellten Schalungsanordnung 38 abgestellt wird.

In Figur 2 ist ferner gezeigt, dass die U-förmigen Ankerteile 12, 14, 16 jeweils mit einem ihren beiden Schenkel 12a, oder 12b im Bereich einer Biegung, respektive einer geknickten oder gebogenen Stelle des Trägers 18 befestigt sind. Bei einer Schweißverbindung von Träger 18 und Ankerteil 12, 14, 16 kann hierdurch eine besonders feste und robuste Verbindung bereitgestellt werden.

Dadurch dass die Verbindungsanordnung 10 mehrere, z.B. parallel zueinander ausgerichtete und mit gegenüberliegenden Endabschnitten 20, 22 vom Träger 18 wegerstreckende Ankerteile 12, 14, 16 aufweist, kann die Verbindungsanordnung 10 in der in den Figuren 5 bis 7 dargestellten Art und Weise auf einer Schalungs-Aufstandsebene 42 positioniert und abgestellt werden. Die einzelnen Ankerteile 12, 14, 16, welche zugleich als Abstandshalter gegenüber den zweiten Betonkörper 60 fungieren, sind hierdurch bereits korrekt ausgerichtet.

Die Länge der Ankerteile 12, 14, 16 in Z-Richtung entspricht letztendlich der Wandstärke des zu fertigenden Betonfertigteils 100.

Die Ausgestaltung der gemäß Figuren 3 und 4 unterscheidet sich der von derjenigen gemäß der Figuren 1 und 2 dadurch, dass am Träger 18 zusätzlich noch ein in Form einer Hülse ausgebildetes Befestigungselement 24 angeordnet ist. Das Befestigungselement 24 ist hierbei mit einer Verbindungsstruktur 26 versehen, die zumindest an den gegenüberliegenden ersten und zweiten Endabschnitten 28, 30 des Befestigungselements 24 ausgebildet ist.

Die Verbindungsstruktur 26 ist erfindungsgemäß als Innengewinde ausgebildet, welches im Auslieferungszustand der Verbindungsanordnung mit einem als Verschlussstopfen fungierenden Verschlusselement 32 versehen sein kann. Das z.B. in Figur 3 gezeigte Verschlusselement 32 weist angrenzend an ein in das Befestigungselement 24 einschraubbares Gewinde einen tellerartigen Flanschabschnitt 33 auf, dessen dem Befestigungselement 24 abgewandte Außenseite typischerweise in der ersten und/oder in der zweiten gedachten Ebene 1, 2 zu liegen kommt.

Insoweit kann das Verschlusselement 32 die Aufstellfläche der Verbindungsanordnung 10 auf der Aufstandsfläche 42 der Schalungsanordnung 38 vergrößern. Wenn das Verschlusselement 32 ferner z.B. aus einem thermoplastischen Kunststoff gefertigt ist, kann es durch Erwärmen mitsamt der mit ihm in Verbindung stehenden Verbindungsanordnung 10 an einer vorgegebenen Position der Aufstandsebene 42 der Schalungsanordnung 38 nicht nur positioniert sondern auch dementsprechend fixiert werden.

Nachfolgend und in der Sequenz der Figuren 5 bis 11 wird nun der Herstellungsprozess und das Herstellungsverfahren zur Fertigung des zweischaligen Betonfertigteils am Beispiel der mit dem Befestigungselement 24 ausgestatteten Verbindungsanordnung 10 gezeigt.

Zur Bildung einer ersten Betonschale oder eines ersten Betonkörpers 40 wird die Verbindungsanordnung 10 auf einer Aufstandsebene 42, welche mit der Ebene eines Schalungstischs zusammenfällt, derart positioniert, dass die ersten Endabschnitte 20 der Ankerteile 12, 14, 16 sowie das Verschlusselement 32 weitgehend kippsicher und lagestabil auf der Aufstandsebene 42 der Schalungsanordnung 38 stehen. Zur Fertigung etwa eines als Wandelement ausgebildeten Betonfertigteils sind natürlich mehrere, über die Fläche des späteren Wandelements verteilt angeordnete Verbindungsanordnungen 10 in oder auf der Schalungsanordnung 38 in entsprechender Art und Weise anzuordnen. Die Schalungsanordnung 38 weist ferner eine umlaufende Seitenwand 44 auf.

In Figur 6 ist ein Zwischenschritt des Herstellungsverfahrens gezeigt, nachdem Frischbeton in die erste Schalungsanordnung 38 zur Bildung eines ersten Betonkörpers 40 eingebracht wurde. Wie anhand Figur 6 ersichtlich, sind hierbei lediglich die ersten Endabschnitte 22, insbesondere die gewellt ausgebildeten Schenkel 12a, 12b der Ankerteile 12, 14, 16 im ersten Betonkörper 40 verankert, während die gegenüberliegenden zweiten und bügelförmig ausgebildeten Endabschnitte 22 der Ankerteile 12, 14, 16 von der obenliegenden Verbindungsfläche 41 des Betonkörpers 40 hervorstehen. Selbiges gilt hierbei auch für das Befestigungselement 24.

Nach Abschrauben des am zweiten Endabschnitt 30 des Befestigungselements 34 vorgesehenen Verschlusselements 32 kann ein mit einer in Figur 7 lediglich angedeuteten Schraube 48 versehenes Hebezeug 46 mit dem nach oben ragenden zweiten Endabschnitt 30 des Befestigungselements 24 verbunden werden. Das Hebezeug 46, ist vorliegend mit einer Zugöse 50 ausgestattet, die mit einem tellerartig ausgebildeten Montage- oder Abstützflansch 52 versehen ist.

Wie aus dem Vergleich der Figuren 7 und 8 hervorgeht, kann mittels des Befestigungselements 24 und unter Zuhilfenahme des Hebezeugs 46 der erste Betonkörper 40 aus der ersten Schalungsanordnung 38 angehoben und etwa um 90° geneigt auf eine Seitenfläche abgestellt werden. Ein zusätzliches Hebezeug kann alsdann mit dem ersten Endabschnitt 28 des Befestigungselements 24 verbunden werden. Auch hierzu ist vorgesehen, dass in etwa oberflächenbündig in die Schalungsaußenseite 102 des ersten Betonkörpers 40 eingebettete Verschlusselement 32 abzunehmen.

Aufgrund seines radial verbreiterten Flanschabschnitts 33 hinterlässt das Verschlusselement 32 eine dementsprechend und korrespondierend hiermit ausgebildete, in Figur 8 gezeigte Vertiefung 106 in der Schalungsaußenseite 102 des ersten Betonkörpers 40.

In der in Figur 8 gezeigte Konfiguration und Ausrichtung des ersten Betonkörpers 40 kann ein weiteres oder dasselbe Hebezeug 46 mit dem ersten Endabschnitt 28 des Befestigungselements 24 derart verbunden werden, dass der radial nach außen von der Zugöse 50 abragende Flansch 52 eine Abstützung an der am ersten Betonkörper 40 ausgebildeten Ausnehmung erfährt.

Mittels der in die Schalungsaußenseite 102 eingelassenen Ausnehmung 106 können etwaige, zwischen Hebezeug 46 und erstem Betonkörper 40 auftretende Punktbelastungen verringert werden. Zudem kann durch die Ausnehmung 106 erreicht werden, dass der Flansch 52 des Hebezeugs 46 keine Berührung mit der Schalungsaußenseite 102 des ersten Betonkörpers 40 aufweist. Etwaige Beschädigungen der Schalungsaußenseite 102 durch das Hebezeug 46 können hierdurch effektiv vermieden werden.

Nachdem das Hebezeug 46, wie in Figur 9 darstellt umgesetzt ist, kann der erste Betonkörper 40 um weitere 90° gedreht und somit in eine um 180° gegenüber seiner in Figur 7 gezeigten Ausgangsstellung verschwenkte Konfiguration überführt werden, wie dies schematisch in Figur 10 dargestellt ist. In jener umgekehrten Konfiguration kann der erste Betonkörper 40 mit den von der nun unten liegenden Verbindungsfläche 41 hervor ragenden Endabschnitten der Ankerteile 12, 14, 16 auf eine weitere, etwa eine zweite Schalungsanordnung 58 abgesenkt werden, in welcher bereits Frischbeton zur Bildung des zweiten Betonkörpers 60 vorgesehen ist.

Zuvor kann der freie und vom ersten Betonkörper 40 hervorstehende Endabschnitt 30 des Befestigungselements 24 mit einem geometrische modifizierten Verschlusselement 32' versehen werden, damit kein Frischbeton in den Hohlraum des Befestigungselement 24 eindringen und die Verbindungsstruktur 26 auch nach Fertigstellung des Betonfertigteils 100 intakt bleibt und zur Handhabung des Betonfertigteils 100 Verwendung finden kann.

Die in den Figuren 10 und 11 lediglich durch ihre Aufstandsebene 62 angedeutete Schalungsanordnung 58 kann vergleichbar oder identisch zur ersten Schalungsanordnung 38 ausgebildet sein. Die Füllhöhe des Frischbetons in der zweiten Schalungsanordnung 58 entspricht bei Ausbildung einer Nullwand bevorzugt in etwa der Länge der aus dem ersten Betonkörper 40 heraus ragenden Abschnitte der Ankerteile 12, 14, 16. Auf diese Art und Weise kann durch Absenken des ersten Betonkörpers 40 auf die zweite Schalungsanordnung 58 ein als Nullwand ausgebildetes Betonfertigteil 100 gebildet werden kann, wobei die zweiten Endabschnitte 20 der Ankerteile 12, 14, 16 abstützend auf der Aufstandsebene 62 der zweiten Schalungsanordnung 58 aufsetzen.

Insoweit fungieren die über die Fläche des ersten und des zweiten Betonkörpers 40, 60 verteilt angeordneten Verbindungsanordnungen 10 zugleich als Abstandshalter für die beiden Betonkörper 40, 60.

In dem in Figur 11 skizzierten fertiggestellten Betonfertigteil 100 erstreckt sich das Befestigungselement 24 annähernd an beide gegenüberliegende Schalungsaußenseiten 102, 104. Auch nach Fertigstellung des Betonfertigteils 100 bleiben die gegenüberliegenden Endabschnitte 28, 30 des Befestigungselements 24 zugänglich, so dass das Befestigungselement nicht nur für den Herstellungsprozess des Betonfertigteils 100, sondern auch für dessen Transport und für die bauseitige Positionierung gleichermaßen Verwendung finden kann.

Typischerweise weist das Betonfertigteil 100 zumindest drei, vier oder sogar noch weitere voneinander beabstandete Befestigungselemente 24 auf, mittels derer das Betonfertigteil 100 möglichst genau positioniert und ausgerichtet werden kann.

Die räumliche Verteilung der Verbindungsanordnungen in der x-y-Ebene kann entsprechend den Festigkeitsanforderungen sowie entsprechend den geometrischen Ausgestaltungen des Betonfertigteils stark variieren. Insoweit ist die Anzahl der zu verwendenden Verbindungsanordnungen auch von der Dimensionierung und konkreten Ausgestaltung der Verbindungsanordnungen selbst abhängig.

### Bezugszeichenliste

- 1: Ebene
- 2: Ebene
- 10: Verbindungsanordnung
- 12: Ankerteil
- 14: Ankerteil
- 16: Ankerteil
- 18: Träger
- 20: Endabschnitt
- 22: Endabschnitt
- 24: Befestigungselement
- 26: Verbindungsstruktur
- 28: Endabschnitt
- 30: Endabschnitt
- 32: Verschlusselement
- 33: Flanschabschnitt
- 38: Schalungsanordnung
- 40: Betonkörper
- 41: Verbindungsfläche
- 42: Aufstandsebene
- 44: Seitenwand
- 46: Hebezeug
- 48: Schraube
- 50: Öse
- 52: Flansch
- 58: Schalungsanordnung
- 60: Betonkörper
- 62: Aufstandsebene
- 100: Betonfertigteil
- 102: Schalungsaußenseite
- 104: Schalungsaußenseite
- 106: Ausnehmung

## Patentansprüche

1. Verbindunganordnung zur Bildung eines zweischaligen Betonfertigteils, mit zumindest zwei Ankerteilen (12, 14, 16), welche an einem Träger (18) voneinander beabstandet angeordnet sind, wobei sich erste und zweite, zueinander gegenüberliegende Endabschnitte (20, 22) der Ankerteile (12, 14, 16) in unterschiedlichen Richtungen derart vom Träger (18) weg erstrecken, dass die ersten Endabschnitte (20) der zumindest zwei Ankerteile (12, 14, 16) in einer ersten gedachten Ebene (1) liegen, welche sich im Wesentlichen parallel zu einer zweiten gedachten Ebene (2) erstreckt, in welcher die zweiten Endabschnitte (22) der zumindest zwei Ankerteile (12, 14,16) liegen, **dadurch gekennzeichnet, dass** ein sich zwischen den beiden gedachten Ebenen (1, 2) erstreckendes Befestigungselement (24) am Träger (18) angeordnet ist, welches im Bereich zumindest eines, an die erste oder an die zweite Ebene (1, 2) heranragenden Endabschnitts (28, 30) eine als Innengewinde (26) ausgebildete Verbindungsstruktur zur Bildung einer lösbaren Verbindung mit einem Hebezeug (46) aufweist und wobei das Befestigungselement (24) eine mit dem Innengewinde (26) versehene Hülse aufweist.

2. Verbindungsanordnung nach Anspruch 1, wobei die Ankerteile (12, 14, 16) zumindest bereichsweise eine gekrümmte, gewellte, gezackte oder gebogene Kontur aufweisen, mittels welcher die Ankerteile (12, 14, 16) formschlüssig in einem ersten Betonkörper (40) verankerbar sind.

3. Verbindungsanordnung nach einem der vorhergehenden Ansprüche, wobei die Ankerteile (12, 14, 16) aus einem korrosionsbeständigen Material gefertigt sind.

4. Verbindungsanordnung nach einem der vorhergehenden Ansprüche, welche mittels der zumindest zwei Ankerteile (12, 14, 16) kippsicher auf einer mit der ersten oder der zweiten Ebene (1, 2) zusammenfallenden Aufstandsebene (42) aufstellbar ist.

5. Verbindungsanordnung nach einem der vorhergehenden Ansprüche, wobei der Träger (18) in Richtung des Abstandes der zumindest zwei Ankerteile (12, 14, 16) zumindest bereichsweise eine gekrümmte, gewellte, gezackte oder gebogene Kontur aufweist.

6. Verbindungsanordnung nach einem der vorhergehenden Ansprüche, wobei das Befestigungselement (24) an gegenüberliegenden, an die erste und zweite Ebene (1, 2) heranragenden Endabschnitten (28, 30) jeweils eine Verbindungsstruktur (26) aufweist.

7. Verbindungsanordnung nach einem der vorhergehenden Ansprüche, wobei die Ankerteile (12, 14, 16) eine im Wesentlichen längserstreckte oder eine zwei Schenkel (12a, 12b) umfassende, U-förmige Außenkontur aufweisen.

8. Verbindungsanordnung nach einem der vorhergehenden Ansprüche 5 bis 7, wobei zumindest eines der Ankerteile (12, 14, 16) innenseitig eines gekrümmten, gewellten, gezackten oder gebogenen Abschnitts des Trägers (18) mit dem Träger (18) verbunden ist.

9. Betonfertigteil mit einem ersten Betonkörper (40) und mit zumindest einer Verbindungsanordnung (10) nach einem der vorhergehenden Ansprüche, deren Ankerteile (12, 14; 16) bereichsweise im ersten Betonkörper (40) verankert sind und welche bereichsweise aus einer Verbindungsfläche (41) des ersten Betonkörpers (40) heraus ragen.

10. Betonfertigteil nach Anspruch 9 und mit einem zweiten Betonkörper (60), in welchem die aus der Verbindungsfläche (41) des ersten Betonkörpers (40) heraus ragenden Ankerteile (12, 14, 16) zumindest bereichsweise verankert sind.

11. Betonfertigteil nach einem der vorhergehenden Ansprüche 9 oder 10, wobei die von den Ankerteilen (12, 14, 16) gebildeten ersten und zweiten gedachten Ebenen (1, 2) der zumindest einen oder mehrerer Verbindungsanordnungen (10) mit gegenüberliegenden Schalungsaußenseiten des Betonfertigteils (100) zusammenfallen.

12. Verfahren zur Herstellung eines Betonfertigteils mittels zumindest einer Verbindungsanordnung (10) nach einem der vorhergehenden Ansprüche 1 bis 8, mit den Schritten:
- Positionieren der zumindest einen Verbindungsanordnung (10) auf einer Aufstandsebene (42) einer ersten Schalungsanordnung (38) mittels den zumindest zwei Ankerteilen (12, 14, 16), sodass sich erste Endabschnitte (20) der Ankerteile (12, 14, 16) an der Aufstandsebene (42) abstützen,
- zumindest bereichsweises Befüllen der ersten Schalungsanordnung (38) mit Frischbeton zur Bildung eines ersten Betonkörpers (40), derart, dass die Ankerteile (12, 14, 16) zumindest bereichsweise im ersten Betonkörper (40) verankert werden und bereichsweise aus einer Verbindungsfläche (41) des ersten Betonkörpers (40) heraus ragen,
- Wenden des zumindest partiell ausgehärteten ersten Betonkörpers (40),
- Anordnen des gewendeten ersten Betonkörpers (40) oberhalb einer oder auf einer mit Frischbeton versehenen zweiten Schalungsanordnung (58) derart, dass sich zweite aus dem ersten Betonkörper (40) heraus ragende Endabschnitte (22) der Ankerteile (12, 14, 16) an einer Aufstandsebene (62) der zweiten Schalungsanordnung (58) abstützen, und
- wobei zumindest der erste Betonkörper (40) mittels eines mit dem Innengewinde (26) des Befestigungselements (24) zusammenwirkenden Hebezeugs (46) aus der ersten Schalungsanordnung (38) angehoben, gewendet und/oder oberhalb oder auf der zweiten Schalungsanordnung (58) positioniert wird.

## Claims

1. Connecting arrangement for forming a double-skin precast concrete unit, having at least two anchor parts (12, 14, 16), which are spaced apart from one another on a carrier (18), wherein the first and second, mutually opposite end portions (20, 22) of the anchor parts (12, 14, 16) extend away from the carrier (18) in different directions such that the first end portions (20) of the at least two anchor parts (12, 14, 16) are located in a first imaginary plane (1), which extends essentially parallel to a second imaginary plane (2), in which the second end portions (22) of the at least two anchor parts (12, 14, 16) are located, **characterized in that** the carrier (18) has arranged on it a fastening element (24) which extends between the two imaginary planes (1, 2) and, in the region of at least one end portion (28, 30) projecting up to the first or the second plane (1, 2), has a connecting structure for forming a releasable connection to a hoist (46), said connecting structure being designed in the form of an internal thread (26), and wherein the fastening element (24) has a sleeve provided with the internal thread (26).

2. Connecting arrangement according to Claim 1, wherein the anchor parts (12, 14, 16), at least in certain regions, have a curved, undulating, serrated or bent contour, by means of which the anchor parts (12, 14, 16) can be anchored in a form-fitting manner in a first concrete body (40).

3. Connecting arrangement according to one of the preceding claims, wherein the anchor parts (12, 14, 16) are produced from a corrosion-resistant material.

4. Connecting arrangement according to one of the preceding claims, which can be set up in a tilting-resistant manner, by means of the at least two anchor parts (12, 14, 16), on a stand-up plane (42), which coincides with the first or the second plane (1, 2).

5. Connecting arrangement according to one of the preceding claims, wherein the carrier (18) has a curved, undulating, serrated or bent contour at least in certain regions, as seen in the direction of the distance between the at least two anchor parts (12, 14, 16).

6. Connecting arrangement according to one of the preceding claims, wherein the fastening element (24) has a respective connecting structure (26) at opposite end portions (28, 30), which project up to the first and second planes (1, 2).

7. Connecting arrangement according to one of the preceding claims, wherein the anchor parts (12, 14, 16) have an outer contour which is essentially elongate or is in the form of a U comprising two legs (12a, 12b).

8. Connecting arrangement according to one of preceding Claims 5 to 7, wherein at least one of the anchor parts (12, 14, 16) is connected to the carrier (18) on the inside of a curved, undulating, serrated or bent portion of the carrier (18).

9. Precast concrete unit having a first concrete body (40) and having at least one connecting arrangement (10) according to one of the preceding claims, certain regions of the anchor parts (12, 14; 16) of said connecting arrangement being anchored in the first concrete body (40) and certain regions thereof projecting out of a connecting surface (41) of the first concrete body (40).

10. Precast concrete unit according to Claim 9 and having a second concrete body (60), in which are anchored at least certain regions of the anchor parts (12, 14, 16) projecting out of the connecting surface (41) of the first concrete body (40).

11. Precast concrete unit according to either of preceding Claims 9 and 10, wherein the first and the second imaginary planes (1, 2) formed by the anchor parts (12, 14, 16) of the at least one or more connecting arrangements (10) coincide with mutually opposite outer formwork sides of the precast concrete unit (100).

12. Method of producing a precast concrete unit by means of at least one connecting arrangement (10) according to one of preceding Claims 1 to 8, having the following steps:
- positioning the at least one connecting arrangement (10) on a stand-up plane (42) of a first formwork arrangement (38) by means of the at least two anchor parts (12, 14, 16) such that first end portions (20) of the anchor parts (12, 14, 16) are supported on the stand-up plane (42),
- at least partially filling the first formwork arrangement (38) with fresh concrete in order to form a first concrete body (40) such that at least certain regions of the anchor parts (12, 14, 16) are anchored in the first concrete body (40) and certain regions thereof project out of a connecting surface (41) of the first concrete body (40),
- turning the at least partially cured first concrete body (40),
- arranging the first concrete body (40), once turned, above, or on, a second formwork arrangement (58), provided with fresh concrete, such that second end portions (22) of the anchor parts (12, 14, 16), said second end portions projecting out of the first concrete body (40), are supported on a stand-up plane (62) of the second formwork arrangement (58), and
- wherein at least the first concrete body (40) is raised out of the first formwork arrangement (38), turned and/or positioned above, or on, the second formwork arrangement (58) by means of a hoist (46), which interacts with the internal thread (26) of the fastening element (24).

## Revendications

1. Système d'assemblage pour former un élément préfabriqué en béton à double coque, avec au moins deux parties d'ancrage (12, 14, 16), qui sont disposées à distance l'une de l'autre sur un support (18), dans lequel une première et une deuxième sections d'extrémité (20, 22) opposées l'une à l'autre des parties d'ancrage (12, 14, 16) s'écartent du support (18) dans des directions différentes, de telle manière que les premières sections d'extrémité (20) desdites au moins deux parties d'ancrage (12, 14, 16) soient situées dans un premier plan imaginaire (1), qui s'étend pour l'essentiel parallèlement à un deuxième plan imaginaire (2), dans lequel les deuxièmes sections d'extrémité (22) desdites au moins deux parties d'ancrage (12, 14, 16) sont situées, **caractérisé en ce qu'**un élément de fixation (24) s'étendant entre les deux plans imaginaires (1, 2) est disposé sur le support (18), élément qui présente dans la région d'au moins une section d'extrémité (28, 30) arrivant au premier ou au deuxième plan imaginaire (1, 2) une structure d'assemblage réalisée sous la forme d'un filet intérieur pour la formation d'un assemblage démontable avec un engin de levage (46) et dans lequel l'élément de fixation (24) présente une douille munie du filet intérieur (26).

2. Système d'assemblage selon la revendication 1, dans lequel les parties d'ancrage (12, 14, 16) présentent au moins localement un contour courbe, ondulé, dentelé ou plié, au moyen duquel les parties d'ancrage (12, 14, 16) peuvent être ancrées par emboîtement dans un premier corps en béton (40).

3. Système d'assemblage selon l'une quelconque des revendications précédentes, dans lequel les parties d'ancrage (12, 14, 16) sont fabriquées en un matériau résistant à la corrosion.

4. Système d'assemblage selon l'une quelconque des revendications précédentes, qui peut être installé au moyen desdites deux parties d'ancrage (12, 14, 16) de façon stable au déversement sur un plan de montage (42) qui coïncide avec le premier ou le deuxième plan (1, 2).

5. Système d'assemblage selon l'une quelconque des revendications précédentes, dans lequel le support (18) présente dans la direction de la distance desdites au moins deux parties d'ancrage (12, 14, 16) au moins localement un contour courbe, ondulé, dentelé ou plié.

6. Système d'assemblage selon l'une quelconque des revendications précédentes, dans lequel l'élément de fixation (24) présente respectivement une structure d'assemblage (26) dans des sections d'extrémité (28, 30) arrivant au premier et au deuxième plan (1, 2).

7. Système d'assemblage selon l'une quelconque des revendications précédentes, dans lequel les parties d'ancrage (12, 14, 16) présentent un contour extérieur essentiellement allongé ou en forme de U comprenant deux branches (12a, 12b).

8. Système d'assemblage selon l'une quelconque des revendications précédentes 5 à 7, dans lequel au moins une des parties d'ancrage (12, 14, 16) est assemblée au support (18) sur le côté intérieur d'une partie courbe, ondulée, dentelée ou pliée du support (18).

9. Elément préfabriqué en béton avec un premier corps en béton (40) et avec au moins un système d'assemblage (10) selon l'une quelconque des revendications précédentes, dont les parties d'ancrage (12, 14, 16) sont ancrées localement dans le premier corps en béton (40) et qui sortent localement hors d'une face d'assemblage (41) du premier corps en béton (40).

10. Elément préfabriqué en béton selon la revendication 9 et avec un deuxième corps en béton (60), dans lequel les parties d'ancrage (12, 14, 16) sortant de la face d'assemblage (41) du premier corps en béton (40) sont ancrées au moins localement.

11. Elément préfabriqué en béton selon l'une quelconque des revendications précédentes 9 ou 10, dans lequel les premier et deuxième plans imaginaires (1, 2) formés par les parties d'ancrage (12, 14, 16) desdits un ou plusieurs systèmes d'assemblage (10) coïncident avec des côtés extérieurs de coffrage opposés de l'élément préfabriqué en béton (100).

12. Procédé de fabrication d'un élément préfabriqué en béton au moyen d'au moins un système d'assemblage (10) selon l'une quelconque des revendications 1 à 8, comprenant les étapes suivantes:
- positionner ledit au moins un système d'assemblage (10) sur un plan de montage (42) d'un premier système de coffrage (38) au moyen desdites au moins deux parties d'ancrage (12, 14, 16), de telle manière que des premières sections d'extrémité (20) des parties d'ancrage (12, 14, 16) prennent appui sur le plan de montage (42),
- remplir au moins localement le premier système de coffrage (38) avec du béton frais pour former un premier corps en béton (40), de telle manière que les parties d'ancrage (12, 14, 16) soient ancrées au moins localement dans le premier corps en béton (40) et sortent au moins localement hors de la face d'assemblage (41) du premier corps en béton (40),
- retourner ledit premier corps en béton (40) au moins partiellement durci,
- agencer le premier corps en béton retourné (40) au-dessus ou sur un deuxième système de coffrage (58) garni de béton frais, de telle manière que des deuxièmes sections d'extrémité (22) des parties d'ancrage (12, 14, 16) sortant du premier corps en béton (40) prennent appui sur un plan de montage (62) du deuxième système de coffrage (58), et
- dans lequel au moins le premier corps en béton (40) est, au moyen d'un engin de levage (46) coopérant avec le filet intérieur (26) de l'élément de fixation (24), soulevé hors du premier système de coffrage (38), retourné et/ou positionné au-dessus ou sur le deuxième système de coffrage (58).
